# EUROPÄISCHE PATENTSCHRIFT

(11) **EP 1 336 677 B1**
(45) Veröffentlichungstag und Bekanntmachung des Hinweises auf die Patenterteilung: **29.04.2009**
(21) Anmeldenummer: 02405947.9
(22) Anmeldetag: 05.11.2002
(51) Int. Cl.: D03D 51/18, D03J 1/00

(54) **Einrichtung an einer Webmaschine zum Schutz von Personen**
Device on a loom for protecting individuals
Dispositif sur métier à tisser pour la protection des personnes

(30) Priorität: 04.12.2001 EP 01811172
(43) Veröffentlichungstag der Anmeldung: 20.08.2003
(73) Patentinhaber: Sultex AG, 8630 Rüti (CH)
(72) Erfinder: Berktold, Klaus, 8630 Rüti (CH)
(74) Vertreter: Sulzer Management AG

(56) Entgegenhaltungen:
- FR-A- 2 511 713
- PATENT ABSTRACTS OF JAPAN vol. 1996, no. 07, 31. Juli 1996 (1996-07-31) -& JP 08 081858 A (TSUDAKOMA CORP), 26. März 1996 (1996-03-26)
- PATENT ABSTRACTS OF JAPAN vol. 2000, no. 18, 5. Juni 2001 (2001-06-05) -& JP 01 014346 A (TSUDAKOMA CORP), 18. Januar 1989 (1989-01-18)
- PATENT ABSTRACTS OF JAPAN vol. 1995, no. 02, 31. März 1995 (1995-03-31) -& JP 06 321398 A (TSUDAKOMA CORP), 22. November 1994 (1994-11-22)

## Beschreibung

Die Erfindung betrifft eine Einrichtung an einer Webmaschine zum Schutz von Personen gemäss Oberbegriff von Anspruch 1. Sie bezieht sich auch auf ein entsprechendes Verfahren zu einem Unfallschutz (JP-A-08 081 858).

Bei einer Webmaschine liegen zwischen hin- und herbewegten Komponenten der Maschine und stationären Komponenten Gefahrenbereiche vor, in denen eine an der Maschine arbeitende Person sich Quetschungen an den Händen zuziehen kann. Solche Gefahrenbereiche bestehen insbesondere zwischen der Weblade und Gewebebreithaltern, oder auch bei Leistenlegern und Dreherapparaten; weitere Gefahrenbereiche bestehen zwischen der Weblade und dem eigentlichen Webmaschinengestell. Zwecks Unfallschutz werden Lichtschranken als Überwachungsmittel verwendet. Damit bei einem Normalbetrieb die Webmaschine rechtzeitig still steht, müssen die Überwachungsmittel in einer grösseren Entfernung vom Gefahrenbereich angeordnet sein. Ist die Entfernung zu klein, so reicht die Reaktionszeit der Webmaschine bis zu deren Stillstand nicht aus. Es ist als Überwachungsmittel eine Lichtvorhanganordnung vorgeschlagen worden, d.h. ein Lichtstrahlen emittierendes sowie registrierendes Überwachungsmittel, das mit einer Vielzahl von Lichtstrahlen den Gefahrenbereich in ausreichend grosser Entfernung abdeckt. Bei gelegentlich an der laufenden Webmaschine vorzunehmenden Tätigkeiten behindert oder verunmöglicht die vorgeschlagene Lichtvorhanganordnung den Zugang am Eingriffsort. Eine solche Tätigkeit ist beispielsweise ein Eingriff zur Behebung eines Kettfadenbruchs, bei welchem ein neu einzusetzendes Kettfadenstück straff gehalten werden muss.

Aufgabe der Erfindung ist es, für Gefahrenbereiche bei Webmaschinen, die sich um eine Anschlagkante erstrecken, eine Einrichtung zum Schutz von Personen zu schaffen, die es dem Bedienungspersonal ermöglicht, ungefährdet bestimmte Tätigkeiten zum Eingreifen - beispielsweise die Behebung eines Kettfadenbruchs - an der laufenden Webmaschine auszuüben. Diese Aufgabe wird durch die im Anspruch 1 definierte Einrichtung gelöst.

Die Einrichtung an einer Webmaschine dient dem Schutz von Personen in Gefahrenbereichen, die sich um eine Anschlagkante entlang einer Webbreite und über diese hinaus erstrecken. In dieser Einrichtung sind Lichtstrahlen emittierende sowie registrierende Überwachungsmittel um die Gefahrenbereiche angeordnet. In den Überwachungsmitteln sind mittels der Lichtstrahlen Signale erzeugbar, die aufgrund eines Eindringens in die Gefahrenbereiche erfolgen und durch die ein Betriebsstopp der Webmaschine auslösbar ist. Erste Überwachungsmittel sind einem umfassenderen Bereich und zweite Überwachungsmittel einem zentralen Bereich, dem eigentlichen Gefahrenbereich, zugeordnet. Die ersten Überwachungsmittel befinden sich während einem Normalbetrieb der Webmaschine in einem aktiven, den Schutz gewährenden Zustand. Eine Aktivierung der zweiten Überwachungsmittel ist für einen Einsatz während gelegentlich an der Webmaschine innerhalb des umfassenderen Bereichs vorzunehmenden Tätigkeiten vorgesehen.

Die abhängigen Ansprüche 2 bis 5 betreffen vorteilhafte Ausführungsformen der erfindungsgemässen Einrichtung. Verfahren zu einem Unfallschutz unter Verwendung der erfindungsgemässen Einrichtung sind jeweils Gegenstand der Ansprüche 6 bis 8.

Die Überwachungsmittel werden derart angesteuert, dass während eines Stillstands der Webmaschine, bei einer Inbetriebsetzung oder während eines Kriechgangbetriebs nur die zweiten Überwachungsmittel sich in dem aktiven Zustand befinden. Nach einem Start des Normalbetriebs werden die ersten Überwachungsmittel aktiviert, während die zweiten Überwachungsmittel vorzugsweise mit einer Verzögerung desaktiviert werden. Die zweiten Überwachungsmittel können aber auch aktiv bleiben.

Nach dem Start des Normalbetriebs werden alle Überwachungsmittel mindestens während einem kurzen Zeitintervall simultan in deren aktivierten Zuständen gehalten. Dieses Zeitintervall dauert beispielsweise eine Sekunde.

Nachfolgend wird die Erfindung anhand der Zeichnungen erläutert. Es zeigen:
- Fig. 1: ausschnittsweise eine Webmaschine mit einer Lichtvorhang- oder Lichtgitteranordnung und
- Fig. 2: einen Teil einer erfindungsgemässen Einrichtung.

Eine in Fig. 1 ausschnittsweise dargestellte Webmaschine 3 weist eine Lichtvorhang- oder Lichtgitteranordnung 1 auf, die eine Lichtstrahlen 12 emittierende Komponente 1a sowie eine die emittierten Lichtstrahlen 12 registrierende Komponente 1 b umfasst. Die Lichtvorhanganordnung 1 ist an einem Maschinengestell 31 befestigt. Sie bildet Überwachungsmittel, die zur Abschirmung von Gefahrenbereichen in relativ grosser Entfernung innerhalb einer umfassenderen Umgebung der Gefahrenbereiche angeordnet sind. Die Gefahrenbereiche befinden sich vor einer Weblade 32 sowie in Zugriffszonen links und rechts von der Weblade 32. Es wird eine Vielzahl von Lichtstrahlen 12 durch eine Reihe von Lichtquellen 11 der Komponente 1a emittiert. Die Emission der Lichtstrahlen 12 erfolgt in einer Fläche, insbesondere in einer Ebene. Die Fläche kann beispielsweise auch bogen- oder kurvenförmig gekrümmt sein und/oder Lücken aufweisen, die frei von Lichtstrahlen 12 sind.

Die Lichtvorhang- oder Lichtgitteranordnung 1 bildet erste Überwachungsmittel der erfindungsgemässen Einrichtung, die teilweise in Fig. 2 abgebildet ist. Die genannte umfassendere Umgebung ist dort symbolisch durch einen strichpunktiert gezeichneten Zylinder 10 dargestellt.

Die Fig. 2 zeigt von der erfindungsgemässen Einrichtung die eine Hälfte, nämlich die Lichtstrahlen 12 emittierende Komponente 1a der Lichtvorhanganordnung 1 und eine Lichtstrahlen 22 emittierende Komponente 2a einer Lichtschrankenanordnung 2. Die zusätzliche Anordnung 2, durch welche zweite Überwachungsmittel gebildet sind, weist Lichtquellen 21 auf, wobei zwei oder eine grössere Anzahl Lichtquellen 21 - vorzugsweise zwei bis sechs - vorgesehen sind. Die Lichtschrankenanordnung 2 umfasst gleich wie die Lichtvorhanganordnung 1 eine zweite, nicht dargestellte Komponente, mit der die von der Komponente 2a emittierten Lichtstrahlen 22 registriert werden können. Die zweiten Überwachungsmittel 2 sind in einer engeren Umgebung 20 der Gefahrenbereiche angeordnet. Die Gefahrenbereiche erstrecken sich entlang einer Anschlagkante 34 und über diese hinaus; insbesondere befinden sich Gefahrenbereiche zwischen der Weblade 32 und Gewebebreithaltem 4. Die Wege der emittierten Lichtstrahlen 12, 22 erstrecken sich vorzugsweise parallel zur Anschlagkante 34 über die Webbreite sowie seitlich links und rechts über die Webbreite hinausreichende Bereiche. Diese seitlichen Bereiche sind mit Vorteil relativ gross ausgebildet, so dass das Bedienungspersonal nicht in der Lage ist, seitlich um die Lichtstrahlen 12 herum Eingriffe in den Gefahrenbereichen zu tätigen.

In den Überwachungsmitteln 1 und 2 sind mittels der Lichtstrahlen 12 bzw. 22 Signale erzeugbar. Diese ergeben sich bei einem Eindringen in die Gefahrenbereiche. Durch die Signale ist ein Betriebsstopp der Webmaschine auslösbar.

Die ersten Überwachungsmittel 1 sind dem umfassenderen Bereich 10 zugeordnet. Die zweiten Überwachungsmittel 2 sind dem zentralen Bereich 20, dem eigentlichen Gefahrenbereich, zugeordnet. Die ersten Überwachungsmittel 1 befinden sich während einem Normalbetrieb der Webmaschine 3 in einem aktiven, den Schutz gewährenden Zustand. Eine Aktivierung der zweiten Überwachungsmittel 2 ist - wie bereits erwähnt - für Eingriffe während gelegentlich an der Webmaschine vorzunehmenden Tätigkeiten vorgesehen, beispielsweise für Eingriffe im umfassenderen Bereich 10 während der Startphase.

Der während dem Webbetrieb aktive Lichtvorhang der Anordnung 2 bewirkt eine bedeutende Erhöhung des Unfallschutzes. Jedoch kommt es bei Geweben, bei deren Herstellung Fasern in Form eines Faserflugs freigesetzt werden, häufig zu Störsignalen, die unnötige Webmaschinenabstellungen bewirken. Dieses Problem lässt sich beheben, indem die Steuerungen der Überwachungsmittel 1, 2 derart ausgebildet werden, dass durch Faserflug erzeugte Signale aufgrund von spezifischen Signalmustern erkannt werden. Bei einem alleinigen Auftreten solcher Signale wird das Auslösen des Betriebsstopps unterdrückt. Spezifische Signalmuster ergeben sich beispielsweise durch Lichtreflexionsintensitäten, die bei schwebenden Fasern anders als bei dichten Körpern sind. Weitere Beispiele sind eine besondere Bewegungscharakteristik der Fasern oder ein charakteristisches Zeitintervall zwischen zwei Zeitpunkten, zu denen ein erster bzw. zweiter Lichtstrahl 12, 22 durch eine Faser unterbrochen wird.

Der mittels den Lichtstrahlen 12 erzeugte Lichtvorhang (oder Lichtgitter) kann in mindestens einem Intervall seiner Längserstreckung in Richtung Anschlagkante 34 unterbrochen sein. Eine derartige Ausführungsform empfiehlt sich beispielsweise bei der Verwendung von bekannten Trennleistenlegervorrichtungen und/oder Dreherapparaten innerhalb der Gesamtwebbreite, wie sie beim Weben von getrennten Gewebebahnen eingesetzt werden.

## Patentansprüche

1. Einrichtung an einer Webmaschine (3) zum Schutz von Personen in Gefahrenbereichen, die sich um eine Anschlagkante (34) entlang einer Webbreite und über diese hinaus erstrecken, in welcher Einrichtung Lichtstrahlen (12) emittierende sowie registrierende Überwachungsmittel (1) um die Gefahrenbereiche angeordnet sind, in den Überwachungsmittein mittels der Lichtstrahlen Signale erzeugbar sind, die aufgrund eines Eindringens in die Gefahrenbereiche erfolgen und durch die ein Betriebsstopp der Webmaschine auslösbar ist, **dadurch gekennzeichnet, dass** erste Überwachungsmittel (1) einem umfassenderen Bereich und zweite Überwachungsmittel (2) einem zentralen Bereich, dem eigentlichen Gefahrenbereich, zugeordnet sind, wobei die ersten Überwachungsmittel während einem Normalbetrieb der Webmaschine in einen aktiven, den Schutz gewährenden Zustand gebracht sind und eine Aktivierung der zweiten Überwachungsmittel für einen Einsatz während gelegentlich an der Webmaschine innerhalb des umfassenderen Bereichs vorzunehmenden Tätigkeiten vorgesehen ist.

2. Einrichtung nach Anspruch 1, **dadurch gekennzeichnet, dass** jeweils im aktiven Zustand die ersten Überwachungsmittel (1) eine Lichtvorhanganordnung mit einer Vielzahl von Lichtstrahlen (12) bildet und die zweiten Überwachungsmittel (2) eine Lichtschrankenanordnung mit mindestens zwei Lichtstrahlen (22) bildet.

3. Einrichtung nach Anspruch 2, **dadurch gekennzeichnet, dass** in der Lichtschrankenanordnung (2) mehrere Lichtstrahlen (22), vorzugsweise zwei bis sechs, zum Einsatz kommen und dass in der Lichtvorhanganordnung (1) die Emission der Lichtstrahlen (12) in einer Fläche, insbesondere einer Ebene erfolgt.

4. Einrichtung nach Anspruch 2 oder 3, **dadurch gekennzeichnet, dass** die Lichtvorhanganordnung (1) einen mittels den Lichtstrahlen (12) erzeugbaren Lichtvorhang aufweist, der in mindestens einem Intervall seiner Längserstreckung in Richtung Anschlagkante (34) unterbrochen ist.

5. Einrichtung nach einem der Ansprüche 1 bis 3, **dadurch gekennzeichnet, dass** die Wege der emittierten Lichtstrahlen (12, 22) parallel zur Anschlagkante (34) und über den gesamten durch die Weblade gebildeten Gefahrenbereich führen.

6. Verfahren zu einem Unfallschutz an einer Webmaschine (3) mit einer Einrichtung gemäss einem der Ansprüche 1 bis 5, **dadurch gekennzeichnet, dass** die Überwachungsmittel (1, 2) derart angesteuert werden, dass während eines Stillstands der Webmaschine, bei einer Inbetriebsetzung oder während eines Kriechgangbetriebs nur die zweiten Überwachungsmittel (2) in den aktiven Zustand gebracht werden und dass nach einem Anlaufen der Webmaschine, d. h. nach einem Start des Normalbetriebs die ersten Überwachungsmittel (1) aktiviert werden, wobei die zweiten Überwachungsmittel im aktiven Zustand belassen oder desaktiviert werden können.

7. Verfahren nach Anspruch 6, **dadurch gekennzeichnet, dass** nach dem Start des Normalbetriebs alle Überwachungsmittel (1, 2) während einem kurzen Zeitintervall simultan in deren aktivierten Zustände gehalten werden, wobei insbesondere dieses Zeitintervall mindestens eine Sekunde dauert.

8. Verfahren nach Anspruch 6 oder 7, **dadurch gekennzeichnet, dass** die Steuerungen der Überwachungsmittel (1, 2) derart ausgebildet sind, dass durch Faserflug erzeugte Signale aufgrund von spezifischen Signalmustem erkannt werden und dass bei einem alleinigen Auftreten solcher Signale das Auslösen des Betriebsstopps unterdrückt wird.

## Claims

1. Apparatus at a weaving machine (3) for the protection of persons in danger regions which extend about a beat-up edge (34) along a weaving width and beyond the latter, monitoring means (1) which emit and register light beams (12) being arranged in said apparatus about the danger regions and with it being possible to produce, by means of the light beams (12) in the monitoring means, signals which arise as a result of encroachment into the danger regions and through which an operating stop of the weaving machine can be triggered,
**characterized in that** first monitoring means (1) are associated with a more comprehensive region and second monitoring means (2) are associated with a central region, the actual danger region, with the first monitoring means being brought during a normal operation of the weaving machine into an active state which ensures the protection and with an activation of the second monitoring means being provided for use during activities which are occasionally to be carried out at the weaving machine within the more comprehensive region.

2. Apparatus in accordance with claim 1, **characterized in that** in each case, in the active state, the first monitoring means (1) forms a light curtain arrangement with a large number of light beams (12) and the second monitoring means (2) forms a light curtain arrangement with at least two light beams (22).

3. Apparatus in accordance with claim 2, **characterized in that** a plurality of light beams (22), preferably two to six, are employed in the light beam arrangement (2); and **in that** the emission of the light beams (12) in the light curtain arrangement (1) takes place in an area, in particular in a plane.

4. Apparatus in accordance with claim 2 or claim 3, **characterized in that** the light curtain arrangement (1) has a light curtain which can be produced by means of the light beams (12) and which is interrupted in at least one interval of its longitudinal extent in the direction of the beat-up edge (34).

5. Apparatus in accordance with any one of the claims 1 to 3, **characterized in that** the paths of the emitted light beams (12, 22) are routed parallel to the beat-up edge (34) and over the entire danger region which is formed by the sley.

6. Method for an accident protection at a weaving machine (3) comprising an apparatus in accordance with any one of the claims 1 to 5, **characterized in that** the monitoring means (1, 2) can be controlled in such a manner that during a standstill of the machine, in a starting-up operation or during a creep speed operation only the second monitoring means (2) are brought into the active state; and **in that** after starting up of the weaving machine, i.e. after a start of the normal operation, the first monitoring means (1) are activated, with it being possible for the second monitoring means (2) to be left in the active state or to be deactivated.

7. Method in accordance with claim 6, **characterized in that** after the start of the normal operation all monitoring means (1, 2) are simultaneously held in their activated states during a short time interval, with this time interval in particular lasting at least one second.

8. Method in accordance with claim 6 or 7, **characterized in that** the control systems of the monitoring means (1, 2) are designed in such a manner that signals which are produced through fibre fly are detected as a result of specific signal patterns; and **in that** in the event that only signals of this kind arise, the triggering of the operation stop is suppressed.

## Revendications

1. Installation sur un métier à tisser (3) pour la protection des personnes dans des zones à risque qui s'étendent autour d'une lisière de butée (34) le long d'une largeur de tissage et au-delà de celle-ci, installation dans laquelle des moyens de surveillance (1) émettant et détectant des faisceaux lumineux (12) sont disposés autour des zones à risque, des signaux peuvent être générés dans les moyens de surveillance au moyen des faisceaux lumineux et qui apparaissent en raison d'une entrée dans les zones à risque et qui permettent de déclencher un arrêt de fonctionnement du métier à tisser,
**caractérisée en ce que** des premiers moyens de surveillance (1) sont attribués à une zone plus large et des deuxièmes moyens de surveillance (2) sont attribués à une zone centrale, la zone à risque proprement dite, dans laquelle les premiers moyens de surveillance sont amenés en cours d'un fonctionnement normal du métier à tisser dans un état actif assurant la protection et une activation des deuxièmes moyens de surveillance est prévue pour une mise en oeuvre pendant des opérations à réaliser de temps en temps sur le métier à tisser à l'intérieur de la zone plus large.

2. Installation selon la revendication 1, **caractérisée en ce que** respectivement à l'état actif, les premiers moyens de surveillance (1) constituent un agencement de rideau lumineux avec une pluralité de faisceaux lumineux (12) et les deuxièmes moyens de surveillance (2) constituent un agencement de barrière lumineuse avec au moins deux faisceaux lumineux (22).

3. Installation selon la revendication 2, **caractérisée en ce que** dans l'agencement de barrière lumineuse (2), plusieurs faisceaux lumineux (22), de préférence de deux à six, sont mis en oeuvre, et **en ce que** dans l'agencement de rideaux lumineux (1), l'émission des faisceaux lumineux (12) a lieu sur une surface, en particulier dans un plan.

4. Installation selon la revendication 2 ou 3, **caractérisée en ce que** l'agencement de rideau lumineux (1) présente un rideau lumineux pouvant être généré au moyen des faisceaux lumineux (12) et qui est interrompu dans au moins un intervalle de son extension longitudinale en direction de la lisière de butée (34).

5. Installation selon l'une quelconque des revendications 1 à 3, **caractérisée en ce que** les trajets des faisceaux lumineux émis (12, 22) passent en parallèle à la lisière de butée (34) et sur toute la zone à risque formée par le battant de métier à tisser.

6. Procédé pour une protection contre les accidents sur un métier à tisser (3) comportant une installation selon l'une quelconque des revendications 1 à 5, **caractérisé en ce que** les moyens de surveillance (1, 2) sont pilotés de telle sorte que pendant une immobilisation du métier à tisser, lors d'une mise en service ou pendant un fonctionnement en avance lente, seuls les deuxièmes moyens de surveillance (2) sont amenés à l'état actif et **en ce qu'**après une mise en marche du métier à tisser, c'est-à-dire après un démarrage du fonctionnement normal, les premiers moyens de surveillance (1) sont activés, les deuxièmes moyens de surveillance pouvant rester à l'état actif ou être désactivés.

7. Procédé selon la revendication 6, **caractérisé en ce qu'**après le démarrage du fonctionnement normal, tous les moyens de surveillance (1, 2) sont maintenus pendant un court laps de temps simultanément dans leurs états activés, dans lequel en particulier ce laps de temps dure au moins une seconde.

8. Procédé selon la revendication 6 ou 7, **caractérisé en ce que** les commandes des moyens de surveillance (1, 2) sont réalisées de telle sorte que des signaux générés par des fibres volantes sont reconnus sur la base de motifs de signaux spécifiques et **en ce qu'**en cas d'apparition unique de ces signaux, le déclenchement de l'arrêt de fonctionnement est supprimé.
